# EUROPÄISCHE PATENTSCHRIFT

(11) **EP 3 687 365 B1**
(45) Veröffentlichungstag und Bekanntmachung des Hinweises auf die Patenterteilung: **12.04.2023**
(21) Anmeldenummer: 18779656.0
(22) Anmeldetag: 28.09.2018
(51) Int. Cl.: A47L 15/48, A47L 15/00

(54) **REINIGUNGSVORRICHTUNG UND VERFAHREN ZUR REINIGUNG VON REINIGUNGSGUT**
CLEANING DEVICE AND METHOD FOR CLEANING ARTICLES TO BE CLEANED
DISPOSITIF DE NETTOYAGE ET PROCÉDÉ DE NETTOYAGE D'UN ARTICLE À NETTOYER

(30) Priorität: 29.09.2017 DE 102017217427
(43) Veröffentlichungstag der Anmeldung: 05.08.2020
(73) Patentinhaber: MEIKO Maschinenbau GmbH & Co. KG, 77652 Offenburg (DE)
(72) Erfinder: FALLERT, Andreas, 77876 Kappelrodeck (DE); GAUS, Bruno, 77654 Offenburg (DE); PEUKERT, Thomas, 77815 Bühl (Baden) (DE); RAUBER, Hans-Josef, 77784 Oberhamersbach (DE)
(74) Vertreter: Altmann Stößel Dick Patentanwälte PartG mbB
(86) Internationale Anmeldenummer: PCT/EP2018/076413
(87) Internationale Veröffentlichungsnummer: WO 2019/063767

(56) Entgegenhaltungen:
- DE-A1-102010 038 690
- DE-A1-102011 054 558
- DE-A1-102013 014 553

## Beschreibung

### Technisches Gebiet

Die Erfindung betrifft ein Verfahren und eine Reinigungsvorrichtung zum Reinigen von Reinigungsgut, insbesondere für den Einsatz in der gewerblichen Geschirrspültechnik und/oder in Großküchen. Reinigungsvorrichtungen der genannten Art können beispielsweise in Einrichtungen zur Gemeinschaftsverpflegung eingesetzt werden, wie insbesondere in der Gastronomie, in Betriebskantinen, Kantinen in Schulen, Behörden, Krankenhäusein oder Pflegeeinrichtungen. Die Reinigungsvorrichtung kann insbesondere zur Reinigung von Reinigungsgut in Form von Spülgut eingesetzt werden, welches direkt oder indirekt zur Zubereitung, Aufbewahrung oder Darreichung von Speisen und Getränken eingesetzt wird. Insbesondere kann es sich dabei um Geschirr und/oder Tabletts handeln. Auch andere Einsatzgebiete der vorliegenden Erfindung sind grundsätzlich denkbar, insbesondere Einsatzgebiete mit grundsätzlich beliebigem Spülgut, beispielsweise medizinischen Geräten oder Pflegeutensilien.

### Technischer Hintergrund

Aus dem Stand der Technik sind eine Vielzahl von Reinigungsvorrichtungen, auch als Reinigungsgeräte bezeichnet, bekannt, welche Reinigungsgut reinigen und/oder desinfizieren können. Die Erfindung nimmt im Folgenden, ohne Einschränkung anderer möglicher Einsatzgebiete, maßgeblich Bezug auf die gewerbliche Spültechnik, beispielsweise die gewerbliche Geschirrspültechnik. So sind, neben Programmspülmaschinen mit statischem Spülverfahren auch Transportspülmaschinen oder Durchlaufspülmaschinen bekannt, bei welchen das Reinigungsgut mittels einer Transportvorrichtung durch eine oder mehrere Reinigungskammern transportiert wird. Programmspülmaschinen, auch als ProgrammAutomaten bezeichnet, welche für den gewerblichen Einsatz eingerichtet sind, verfügen in der Regel über zwei Kreise für Spülflüssigkeit, also neben dem eigentlichen und in der Reinigungskammer untergebrachten Fluidtank, über welchen der Umwälzbetrieb erfolgt, noch über mindestens einen Nachspültank zur separaten Aufbereitung von Nachspülfluid oder Klarspülfluid, beispielsweise mit einem Boiler oder Durchlauferhitzer. Auch andere Ausgestaltungen sind möglich.

Insbesondere bei Einkammer-Geschirrspülmaschinen und dort insbesondere bei Programm-Automaten, jedoch teilweise auch bei Transportspülmaschinen, stellen die Trocknung von Abluft und die Luftentfeuchtung innerhalb der Reinigungskammer eine technische Herausforderung dar. Insbesondere kann eine Luftentfeuchtung einer verbesserten Trocknungswirkung dienlich sein.

Aus US 2,918,068 A ist ein Geschirrspüler bekannt, mit einer geschlossenen Reinigungskammer zur Aufnahme des Geschirrs und aufrechten Wänden mit inneren und äußeren Oberflächen und einer Trocknungsvorrichtung zum Trocknen von Geschirr ohne Ausstoß von Wasserdampf in die Umgebungsluft. Die Trocknungsvorrichtung umfasst Zirkulationsmittel zum Zirkulieren der Luft in der Kammer, wobei Feuchtigkeit an der inneren Oberfläche kondensiert und wobei die Kondensation durch eine Luftkühlung unterstützt wird.

Aus DE 10 2008 040 745 A1 ist ein Spülverfahren für eine Geschirrspülmaschine bekannt. Die Geschirrspülmaschine umfasst einen den Spülraum begrenzenden Spülbehälter, in welchem während oder nach Ausführung eines Spülgangs nicht mehr benötigte Spülflüssigkeit in einem thermisch mit dem Spülbehälter gekoppelten Speicherbehälter zwischengespeichert wird. In einem Trocknungsschritt des Spülganges werden die in einem Spülraum des Spülbehälters befindliche, mit Feuchtigkeit beladene Luft bzw. der Wasserdampf an zumindest einer Seitenwand des Spülbehälters kondensiert. Vor oder während des Trocknungsschrittes wird der Speicherbehälter zur Bereitstellung einer Kondensationsfläche mit Frischwasser gefüllt.

DE 10 2013 014 553 A1 beschreibt einen Reinigungsautomaten und ein Verfahren zum Betrieb eines Reinigungsautomaten. Der Reinigungsautomat umfasst eine Reinigungskammer, die von Wänden begrenzt ist, wobei mindestens eine der Wände auf einer Außenseite von einem Fluid gekühlt ist. An einer Decke der Reinigungskammer ist ein Gebläse angeordnet. Im Trocknungsbetrieb des Reinigungsautomaten ist ein geschlossener Luftkreislauf innerhalb der Reinigungskammer ausgebildet. Die mindestens eine von einem Fluid gekühlte Wand bildet für eine an dieser entlang strömenden Luftströmung eine Entfeuchtungsstrecke.

DE 3 316 716 A1 beschreibt ein Verfahren zur Rückgewinnung von Abwärme bei einer Haushalt-Geschirrspülmaschine sowie eine Maschine zur Durchführung des Verfahrens. Dabei wird ein wärmeleitend mit dem Spülbehälter verbundener Vorratsbehälter verwendet, der jeweils bei Erreichen der Reinigungs- bzw. der Klarspültemperatur mit Kaltwasser gefüllt und jeweils durch Abgabe von Teilmengen zum Vorspülen und Reinigen bzw. zum Zwischenspülen und Klarspülen entleert wird.

DE 10 2010 038690 A1 beschreibt eine Geschirrspülmaschine mit einem Spülbehälter und mindestens einem Flüssigkeitsbehälter, wobei ein UV-Strahlungselement zur Entkeimung der im Flüssigkeitsbehälter zwischengespeicherten Flüssigkeit vorgesehen ist.

Trotz der mit den beschriebenen Vorrichtungen und Verfahren erzielten Vorteile besteht nach wie vor teilweise noch ein Verbesserungspotenzial. So werden in der Regel Kühlbehälter zur Bereitstellung der Kondensationsflächen verwendet, welche beispielsweise aus Kunststoff oder Metall gefertigt sein können, beispielsweise als verschweißte Spritzteile oder als Blasteile. Diese Behälter liegen in der Regel mit einer Wand flach an der Außenseite der Reinigungskammer an oder sind in die Wand integriert, so dass Wärme in die eine oder andere Richtung übertragen werden kann. Die Behälter sind aufgrund des Programmablaufs oder während die Maschine ausgeschaltet ist in der Regel leer. Da in den Behältern in der Regel immer eine Restfeuchte verbleibt und diese eine gewisse Restwärme aufweisen, beispielsweise 40-60 °C, abfallend mit der Zeit, kann es in den Behältern zur Bildung von Belägen kommen. Diese Beläge können soweit anwachsen, dass sie den Wärmeübergang zur Wand der Reinigungskammer verschlechtern und deshalb die Wirksamkeit der Einrichtung verschlechtern. Weiter können diese Beläge soweit anwachsen, dass Querschnitte in den Behältern verringert oder sogar blockiert werden, so dass ebenfalls die Wirksamkeit eingeschränkt oder sogar verhindert werden kann.

Die beschriebenen Behälter sind üblicherweise auch nicht ohne größere Montagearbeiten zugänglich, so dass eine manuelle Reinigung, beispielsweise im Rahmen einer täglichen Reinigungsroutine oder auch im Rahmen einer Wartung, schwierig zu bewerkstelligen ist. Weiterhin stellt auch der Wärmeübertrag zwischen dem Behälter und dem Innenraum der Reinigungskammer in vielen Fällen eine technische Herausforderung dar, wobei aufgrund der oben beschriebenen Beläge der Wärmeübertrag in vielen Fällen mit der Zeit absinkt.

### Zielsetzung der Erfindung

Es wäre daher wünschenswert, eine Reinigungsvorrichtung und ein Verfahren zur Reinigung von Reinigungsgut bereitzustellen, welche die oben beschriebenen technischen Herausforderungen bekannter Reinigungsvorrichtung und Verfahren der genannten Art zumindest weitgehend adressieren. Insbesondere soll eine effiziente Trocknung der Luft innerhalb der Reinigungskammer ermöglicht werden, bei gleichzeitiger möglichst weitgehender Vermeidung der Ausbildung von Belägen in Kühlbehältern sowie unter dauerhaftem Erhalt eines möglichst nicht absinkenden Wärmeübertrags.

### Offenbarung der Erfindung

Diese Aufgabe wird adressiert durch eine Reinigungsvorrichtung und ein Verfahren mit den Merkmalen der unabhängigen Patentansprüche. Vorteilhafte Weiterbildungen, welche einzeln oder in beliebiger Kombination realisierbar sind, sind in den abhängigen Ansprüchen dargestellt.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben den durch diese Begriffe eingeführten Merkmalen, keine weiteren Merkmale vorhanden sind, oder auf Situationen, in welchen ein oder mehrere weitere Merkmale vorhanden sind. Beispielsweise kann sich der Ausdruck "A hat B", "A weist B auf', "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe, wenn diese in Zusammenhang mit einem oder mehreren Elementen oder Merkmalen verwendet werden und ausdrücken sollen, das das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll.

In einem ersten Aspekt der vorliegenden Erfindung wird eine Reinigungsvorrichtung zur Reinigung von Reinigungsgut gemäß dem Anspruch 1 vorgeschlagen. Die Reinigungsvorrichtung umfasst mindestens eine Reinigungskammer zur Aufnahme des Reinigungsguts. Die Reinigungsvorrichtung umfasst weiterhin mindestens eine Beaufschlagungsvorrichtung zum Beaufschlagen des Reinigungsguts mit mindestens einem Reinigungsfluid. Die Reinigungsvorrichtung weißt weiterhin mindestens eine der Reinigungskammer zuweisende Kühlfläche und mindestens einen mit der Kühlfläche thermisch gekoppelten Kühlbehälter zur Aufnahme einer Kühlflüssigkeit auf. Die Reinigungsvorrichtung weißt weiterhin mindestens eine Steuerung auf, welche eingerichtet ist, um mindestens einen Regenerationsschritt in der Reinigungsvorrichtung zu steuern, wobei der Regenerationsschritt folgende Teilschritte umfasst:
a) Befüllen des Kühlbehälters mit Kühlflüssigkeit;
b) Erwärmen der Kühlflüssigkeit in dem Kühlbehälter; und
c) Entfernen der Kühlflüssigkeit aus dem Kühlbehälter.

In einem weiteren Aspekt der vorliegenden Erfindung wird ein Verfahren zur Reinigung von Reinigungsgut vorgeschlagen, welches die folgenden Schritte umfasst:
I. Bereitstellen mindestens einer erfindungsgemäßen Reinigungsvorrichtung;
II. Durchführen mindestens eines Regenerationsschritts in der Reinigungsvorrichtung, umfassend folgende Teilschritte:
   a. Befüllen des Kühlbehälters mit Kühlflüssigkeit;
   b. Erwärmen der Kühlflüssigkeit in dem Kühlbehälter; und
   c. Entfernen der Kühlflüssigkeit aus dem Kühlbehälter.

Die Teilschritte des Regenerationsschritts der Reinigungsvorrichtung und des Verfahrens werden vorzugsweise in der genannten Reihenfolge durchgeführt. Dabei können die Teilschritte jedoch auch beispielsweise zeitlich überlappend, so dass beispielsweise auch bereits ein Erwärmen der Kühlflüssigkeit während des Befüllens durchgeführt werden kann, oder so dass beispielsweise die Kühlflüssigkeit während des Entfernens aus dem Kühlbehälter, beispielsweise während eines Abpumpens oder Ablaufens aus dem Kühlbehälter, noch erwärmt wird. Auch eine Separation der Verfahrensschritte ist jedoch möglich.

Die Reinigungsvorrichtung kann insbesondere zur Durchführung des vorgeschlagenen Verfahrens eingerichtet sein, und das Verfahren wird unter Verwendung der vorgeschlagenen Reinigungsvorrichtung durchgeführt. Insofern werden die Reinigungsvorrichtung und das Verfahren im Folgenden gemeinsam beschrieben.

Der Begriff "Reinigungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um Reinigungsgut zumindest teilweise von anhaftenden Verunreinigungen und/oder Keimen zu befreien. Die Reinigungsvorrichtung kann beispielsweise eine Geschirrspülmaschine sein, insbesondere eine gewerbliche Geschirrspülmaschine, beispielsweise eine Einkammer-Geschirrspülmaschine und/oder eine Programm-Geschirrspülmaschine. Auch in Durchlaufgeschirrspülmaschinen kann das erfindungsgemäße Konzept jedoch grundsätzlich zum Einsatz kommen. Alternativ oder zusätzlich kann die Reinigungsvorrichtung jedoch auch ganz oder teilweise als Reinigungs- und Desinfektionsgerät ausgestaltet sein, beispielsweise als Reinigungsvorrichtung, welche zur Reinigung von Behältern zur Aufnahme menschlicher Ausscheidungen eingerichtet ist. Allgemein kann diesbezüglich beispielsweise auf die in DE 10 2004 056 052 A1 und/oder in DE 10 2007 025 263 A1 beschriebenen Reinigungsvorrichtungen verwiesen werden. Die Reinigungsvorrichtung kann auch eine Spülmaschine sein, wie sie zur Reinigung von Behältern im Umfeld der Lebensmittel-Produktion und/oder Lebensmittel-Verarbeitung zum Einsatz kommen kann. Weiter kann es sich bei der Reinigungsvorrichtung um eine Desinfektionsspülmaschine handeln, beispielsweise eine Spülmaschine zur Reinigung und Desinfektion von Atemmasken. Auch andere Ausgestaltungen sind jedoch grundsätzlich denkbar. Im Folgenden wird die Erfindung insbesondere im Zusammenhang mit gewerblich nutzbaren Einkammer-Geschirrspülmaschinen oder Programmautomaten beschrieben, welche neben dem eigentlichen Spültank oder Spülbehälter, der zumeist im Boden der Reinigungskammer angeordnet ist, über einen separaten Nachspülbehälter verfügen, in welchem bereits während eines Spülvorgangs Nachspülflüssigkeit aufbereitet werden kann. Auch andere Ausgestaltungen sind jedoch grundsätzlich möglich.

Der Begriff "Reinigungsgut", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf Gegenstände oder Güter beziehen, welche einer Reinigung oder einem Reinigungsverfahren unterzogen werden können. Ohne Beschränkung weiterer möglicher Ausgestaltungen wird dabei im Folgenden Bezug genommen auf Reinigungsgut in Form von Spülgut. Spülgut soll dabei jegliche Gegenstände umfassen, welche zur Zubereitung, Darreichung oder Aufbewahrung von Speisen und Getränken vorgesehen sind. Als Beispiele sind hierbei Geschirr wie Tassen, Teller, Gläser, Schalen oder Schüsseln zu nennen. Weiterhin sind Töpfe, Tabletts, Besteck, Warmhaltevorrichtungen oder ähnliche Vorrichtungen zu nennen. Es wird jedoch ausdrücklich darauf hingewiesen, dass auch andere Arten von Reinigungsgut gereinigt werden können, wie beispielsweise industrielles Stückgut, Schüttgut, Container oder andere Arten von Reinigungsgut.

Unter "Reinigen" kann, ohne Beschränkung, sowohl eine Befreiung des Reinigungsguts von anhaftendem Schmutz oder anderen Verunreinigungen als auch eine keimreduzierende und/oder keimabtötende Wirkung oder sogar desinfizierende Wirkung verstanden werden. Unter einer Hygienisierung wird grundsätzlich sowohl eine Befreiung von Keimen, insbesondere eine keimreduzierende und/oder keimabtötende oder sogar desinfizierende Wirkung, als auch eine Befreiung von Substanzen wie Chemikalien, beispielsweise Rückstände von Zusätzen des mindestens einen Reinigungsfluids, verstanden.

Der Begriff "Reinigungskammer", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Kammer beziehen, in welcher der oben beschriebene Reinigungsvorgang des Reinigungsguts vollständig oder teilweise durchgeführt wird. Insbesondere kann in einer Reinigungskammer die Beaufschlagung mit dem Reinigungsfluid oder einem von mehreren Reinigungsfluids erfolgen. Die Kammer ist vorzugsweise durch ein Gehäuse vollständig oder teilweise umschlossen. Wie oben ausgeführt, kann es sich bei der Reinigungsvorrichtung insbesondere um eine Einkammer-Reinigungsvorrichtung handeln, also eine Reinigungsvorrichtung, welche genau eine Kammer zur Aufnahme des Reinigungsguts aufweist, insbesondere zur stationären Aufnahme, welche vorzugsweise vollständig von Wänden der Reinigungskammer umgeben ist. In mindestens einer Wand der Reinigungskammer kann eine verschließbare Öffnung vorgesehen sein, beispielsweise eine Klappe, eine Tür oder ein Schieber. Alternativ oder zusätzlich kann jedoch auch mindestens ein Teil mindestens einer Wand der Reinigungskammer beweglich ausgestaltet sein, um eine Aufnahme von Reinigungsgut in der Reinigungskammer zu ermöglichen. So kann die beschriebene Reinigungskammer beispielsweise auch mindestens eine Haube aufweisen oder durch mindestens eine Haube ganz oder teilweise abgeschlossen sein.

Das Reinigungsfluid kann beispielsweise eine Reinigungsflüssigkeit und/oder ein gasförmiges Reinigungsfluid sein. Beispielsweise kann dieses Reinigungsfluid eine Reinigungsflüssigkeit umfassen, beispielsweise eine wässrige Reinigungsflüssigkeit, beispielsweise Wasser in Form von Frischwasser und/oder mit einem oder mehreren Zusatzstoffen, beispielsweise mit einem oder mehreren Reinigerkonzentraten und/oder einem oder mehreren Klarspülerkonzentraten und/oder einem oder mehreren Desinfektionsmitteln. Beispielsweise kann das Reinigungsfluid einen Zusatz oder mehrere Zusatzstoffe aufweisen, beispielsweise mindestens einen Zusatzstoff ausgewählt aus der Gruppe bestehend aus einem Reinigerkonzentrat, einem Klarspüler und einem Desinfektionsmittel. Alternativ oder zusätzlich kann das Reinigungsfluid beispielsweise Dampf umfassen. Auch andere Ausgestaltungen sind jedoch grundsätzlich denkbar. Das mindestens eine Reinigungsfluid kann grundsätzlich beispielsweise mindestens eine Reinigungsflüssigkeit umfassen, insbesondere mindestens eine wässrige Reinigungsflüssigkeit. Auch andere Arten von Reinigungsfluiden sind grundsätzlich einsetzbar. Unter einem "Reinigungsfluid" kann somit, ohne Beschränkung weiterer möglicher Ausgestaltungen, also ein beliebiges Fluid, insbesondere eine Flüssigkeit, verstanden werden, welche eine reinigende Wirkung auf das Reinigungsgut ausüben kann.

Der Begriff "Beaufschlagungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine beliebige Vorrichtung oder Kombination von Vorrichtungen beziehen, mittels derer die Beaufschlagung des Reinigungsguts mit dem Reinigungsfluid erfolgen kann, beispielsweise durch ein Besprühen, Bestrahlen oder Betropfen des Reinigungsguts mit dem Reinigungsfluid. Beispielsweise kann die Beaufschlagungsvorrichtung mindestens ein Düsensystem aufweisen. Beispielsweise können in der Reinigungskammer oberhalb und/oder unterhalb des Reinigungsguts und/oder auch seitlich des Reinigungsguts eine oder mehrere Düsen vorgesehen sein. Beispielsweise können die Düsen einen oder mehrere Sprüharme oberhalb des Reinigungsguts und einen oder mehrere Sprüharme unterhalb des Reinigungsguts umfassen, insbesondere drehbaren Sprüharme.

Der Begriff "Kühlfläche", wie er hier verwendet wird, ist ein weiter Begriff, dem seine gewöhnliche und gängige Bedeutung beigemessen werden soll, wie der Fachmann sie versteht. Der Begriff der Kühlfläche bezieht sich auf eine der Reinigungskammer zuweisende Innenwand der Reinigungskammer, wobei die Innenwand auf einer Außenseite, welche außerhalb der Reinigungskammer angeordnet ist, von mindestens einem Kühlmedium, im vorliegenden Fall der Kühlflüssigkeit, gekühlt wird. In anderen Worten kann die Kühlfläche eine Innenwand der Reinigungskammer sein oder aufweisen, welche auf einer Außenseite direkt oder indirekt durch ein Kühlmedium, insbesondere die Kühlflüssigkeit, gekühlt wird, also auf eine Temperatur unterhalb einer Innentemperatur der Reinigungskammer gebracht werden kann. So kann an der Kühlfläche insbesondere eine Kondensation im Innenraum der Reinigungskammer erfolgen. Die Kühlfläche kann insbesondere eine Oberfläche mindestens einer vertikalen Innenwand der Reinigungskammer umfassen, also beispielsweise eine Oberfläche mindestens einer Seitenwand der Reinigungskammer und/oder eine Oberfläche mindestens einer Rückwand der Reinigungskammer. Alternativ oder zusätzlich sind jedoch auch Kühlflächen beispielsweise in einer vorderen Wand der Reinigungskammer und/oder in einem Deckel und/oder in einem Boden der Reinigungskammer möglich.

Der Begriff "thermisch gekoppelt", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Verbindung mindestens zweier Elemente beziehen, welche einen Wärmeaustausch zwischen den beiden Elementen möglich macht. Insbesondere kann die thermische Kopplung durch eine wärmeleitfähige Verbindung erfolgen, welche beispielsweise durch metallische Elemente und/oder Wärmeleitpasten begünstigt oder erzeugt sein kann. Insbesondere kann die Kühlfläche eine innere Oberfläche einer Seitenwand der Reinigungskammer sein, welche ganz oder teilweise aus einem metallischen Material hergestellt ist und welche eine thermische Verbindung zwischen einem Inneren der Reinigungskammer und somit der Kühlfläche einerseits und dem Kühlbehälter andererseits herstellt.

Der Begriff "Kühlbehälter", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Behälter beziehen, welcher eingerichtet ist, um mindestens ein Kühlmedium, insbesondere mindestens eine Flüssigkeit, dauerhaft oder vorübergehend aufzunehmen und welcher vorzugsweise einen Wärmeaustausch zwischen dem Kühlmedium einerseits und mindestens einem weiteren Element, beispielsweise der Kühlfläche, ermöglicht. Für mögliche Beispiele für die Ausgestaltung des Kühlbehälters kann exemplarisch auf DE 10 2008 040 745 A1 oder DE 10 2013 014 553 A1 verwiesen werden. Weitere mögliche und vorteilhafte Ausgestaltungen des Kühlbehälters werden unten noch näher beschrieben. Der mindestens eine Kühlbehälter kann beispielsweise mindestens einen Einlass, beispielsweise mindestens einen Einlassstutzen, und/oder mindestens einen Auslass, beispielsweise mindestens einen Auslassstutzen, umfassen. Weiterhin kann der Kühlbehälter beispielsweise mit mindestens einem Einlassventil und/oder mit mindestens einem Auslassventil verbunden sein, welche beispielsweise einen Einlass und/oder einen Auslass von Kühlflüssigkeit steuern können.

Der Begriff "Kühlflüssigkeit", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Flüssigkeit beziehen, welche als Wärmeträger genutzt werden kann. Insbesondere kann die Flüssigkeit eine wässrige Flüssigkeit und besonders bevorzugt Wasser sein, beispielsweise Frischwasser.

Der Begriff "Regenerationsschritt", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein Programm, einen Verfahrensschritt oder auf eine Folge von Vorgängen beziehen, welche eine Wirkung auf die Reinigungsvorrichtung derart ausüben, dass eine betriebsbedingte allmähliche Veränderung der Reinigungsvorrichtung ganz oder teilweise rückgängig gemacht wird. Insbesondere kann der Regenerationsschritt einen Schritt oder ein Programm umfassen, welches mindestens ein Element der Reinigungsvorrichtung säubert, regeneriert oder auf andere Weise wieder in einem Ursprungszustand versetzt oder diesem Ursprungszustand wenigstens wieder näher bringt. Im vorliegenden Fall kann der Regenerationsschritt insbesondere eine Verminderung von Ablagerungen, insbesondere von Biofilmen, in dem Kühlbehälter bewirken, welche sich mit der Zeit während des Betriebs der Reinigungsvorrichtung in dem Kühlbehälter bilden können. Insbesondere kann während des Regenerationsschritts eine zumindest teilweise keimabtötende Wirkung auf Organismen in dem Kühlbehälter erzielt werden, so dass in dem Regenerationsschritt beispielsweise insgesamt die Zahl der Mikroorganismen in dem Kühlbehälter vermindert wird.

Der Begriff "Steuerung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine einteilige oder mehrteilige Vorrichtung der Reinigungsvorrichtung beziehen, welche eingerichtet ist, um einen Betrieb der Reinigungsvorrichtung vollständig oder teilweise zu steuern und/oder zu regeln. Insbesondere kann die Steuerung eingerichtet sein, um einen oder mehrere Betriebsparameter der Reinigungsvorrichtung zu verändern, insbesondere zu steuern und/oder zu regeln, beispielsweise mindestens eine Temperatur, mindestens einen Druck, mindestens eine Ventilstellung, mindestens eine Pumpenaktivität oder auch eine Kombination der genannten und/oder andere Betriebsparameter. Die Steuerung kann insbesondere mindestens eine Datenverarbeitungsvorrichtung umfassen, beispielsweise mindestens einen Prozessor. Die Steuerung kann insbesondere programmtechnisch eingerichtet sein, beispielsweise um mindestens ein Reinigungsprogramm der Reinigungsvorrichtung zu steuern sowie um ein erfindungsgemäßes Verfahren zu steuern oder durchzuführen. Weiterhin kann die Steuerung mindestens einen flüchtigen und/oder nicht-flüchtigen Datenspeicher umfassen. Weiterhin kann die Steuerung mindestens eine Schnittstelle umfassen, beispielsweise eine Mensch-Maschine-Schnittstelle zur Eingabe von Befehlen und/oder zur Ausgabe von Informationen, und/oder eine drahtlose oder drahtgebundene Schnittstelle zum unidirektionalen oder bidirektionalen Austausch von Daten und/oder Befehlen zwischen der Reinigungsvorrichtung und mindestens einer weiteren Vorrichtung. Die Steuerung kann insbesondere mindestens einen Computer und/oder mindestens einen Prozessor umfassen. Die Steuerung kann insbesondere eine zentrale oder dezentrale Maschinensteuerung der Reinigungsvorrichtung sein.

Zur Durchführung der Verfahrensschritte kann die Steuerung insbesondere programmtechnisch eingerichtet sein. Beispielsweise kann die Steuerung programmtechnisch eingerichtet sein, um zur Durchführung des Verfahrensschritts a) mindestens ein Zulaufventil des Kühlbehälters anzusteuern, beispielsweise ein Frischwasserventil. Zur Durchführung des Verfahrensschritts b) kann die Steuerung beispielsweise programmtechnisch eingerichtet sein, um, über beispielsweise mindestens ein Ventil, einen Tank, insbesondere einen Spültank oder Waschtank, der Reinigungsvorrichtung zu füllen, um das Reinigungsfluid in dem Waschtank zu erwärmen, beispielsweise durch Ansteuerung mindestens eines Heizers in dem Waschtank, und anschließend, beispielsweise durch Ansteuerung mindestens einer Umwälzpumpe, das Reinigungsfluid in der Reinigungskammer über beispielsweise das Düsensystem umzuwälzen, derart, dass die Kühlfläche mit dem erwärmtem Reinigungsfluid benetzt wird, so dass über die Kühlfläche der Kühlbehälter und/oder die Kühlflüssigkeit in dem Kühlbehälter erwärmt wird. Alternativ oder zusätzlich kann die Aufheizung des Kühlbehälters auch auf andere Weise erfolgen, beispielsweise indem der Kühlbehälter mindestens eine Heizvorrichtung aufweist oder mit einer derartigen Heizvorrichtung gekoppelt ist, welche wiederum beispielsweise durch die Steuerung angesteuert werden kann. Zur Durchführung des Verfahrensschritts c) kann die Steuerung beispielsweise programmtechnisch eingerichtet sein, um mindestens ein Ventil, beispielsweise mindestens ein Ablaufventil, anzusteuern, so dass die Kühlflüssigkeit aus dem Kühlbehälter ablaufen kann. Alternativ oder zusätzlich kann auch beispielsweise ein Abpumpen erfolgen.

Die oben beschriebene Reinigungsvorrichtung und das beschriebene Verfahren weisen gegenüber bekannten Vorrichtungen und Verfahren der genannten Art zahlreiche Vorteile auf. Insbesondere lässt sich die Belagbildung in dem Kühlbehälter durch regelmäßige oder auch unregelmäßige Durchführung des mindestens einen Regenerationsschritts vermeiden oder zumindest vermindern, indem beispielsweise regelmäßig oder auch unregelmäßig Mikroorganismen in dem Kühlbehälter abgetötet werden. Hierdurch lässt sich eine mit der Zeit verminderte Wirkung des Kühlbehälters bei der Trocknung des Reinigungsguts zumindest weitgehend vermeiden, oder die Minderung der Wirkung lässt sich zumindest verlangsamen, in dem sich die Ausbildung von Belägen in dem Kühlbehälter reduzieren oder verlangsamen lässt. Insgesamt lässt sich somit in dem Regenerationsschritt eine thermische Keimabtötung in dem Kühlbehälter erzielen.

Die Reinigungsvorrichtung und das Verfahren lassen sich auf verschiedene Weisen optional weiter ausgestalten und verbessern. Diese Optionen lassen sich einzeln oder auch in beliebiger Kombination, wie der Fachmann erkennen wird, realisieren.

So kann die Reinigungsvorrichtung insbesondere mindestens einen Temperatursensor zur Erfassung mindestens einer Temperatur der Kühlflüssigkeit in dem Kühlbehälter aufweisen. Der Temperatursensor kann beispielsweise innerhalb des Kühlbehälters angeordnet sein oder auch beispielsweise auf einer Außenseite des Kühlbehälters, thermisch gekoppelt mit einem Innenraum des Kühlbehälters. Wenn die Temperatur der Kühlflüssigkeit in dem Kühlbehälter erfasst wird, kann die Steuerung diese Temperaturinformation auf unterschiedliche Weisen nutzen. Beispielsweise kann eine Aufheizung des Kühlbehälter und/oder der Kühlflüssigkeit in dem Kühlbehälter erfasst werden, so dass beispielsweise, wie unten noch näher beschrieben wird, die Anzahl der an die Kühlflüssigkeit und oder an den Kühlbehälter übertragenen Wärmeäquivalente erfasst werden kann. Auf diese Weise kann beispielsweise sichergestellt werden, dass ein Übertrag einer Mindestanzahl an Wärmeäquivalenten an den Kühlbehälter erfolgt, beispielsweise einer für eine effiziente Abtötung von Mikroorganismen erforderliche Mindestanzahl an Wärmeäquivalenten. Der Temperatursensor kann beispielsweise ein herkömmlicher Temperatursensor sein, beispielsweise mindestens ein temperaturabhängiger Widerstand. Auch andere Ausgestaltungen sind möglich.

Die Steuerung und das Verfahren können insbesondere eingerichtet sein, um eine aktuelle Temperatur in dem Kühlbehälter zu erfassen und/oder zu ermitteln. Dabei können auch mehrere Temperaturen erfasst und/oder ermittelt werden, beispielsweise an unterschiedlichen Stellen innerhalb des Kühlbehälters, beispielsweise zur Ermittlung eines Durchschnittswerts. Die Steuerung kann insbesondere eingerichtet sein, um eine aktuelle Temperatur in dem Kühlbehälter zu ermitteln mittels mindestens einer Methode ausgewählt aus: einer Schätzung; einem Erfahrungswert; einem analytischen Modell; einer Kalibrationskurve; einer Kalibrationstabelle. Schätzwerte, Erfahrungswerte, analytische Modelle, Kalibrationskurven oder auch entsprechende Tabellen können beispielsweise durch entsprechende Kalibrationsexperimente generiert werden, wie dem Fachmann grundsätzlich bekannt ist. Auf diese Weise kann beispielsweise bei einer bekannten Aufheizung unter bekannten Bedingungen ein Anstieg der Temperatur mit der Zeit vorhergesagt werden oder auch, bei Abschalten einer Aufheizung unter vorgegebenen Bedingungen, eine Abkühlung vorhergesagt werden.

Wie oben ausgeführt, können die Steuerung und das Verfahren insbesondere eingerichtet sein, um den Regenerationsschritt derart zu steuern, dass der Kühlbehälter mindestens mit einer vorgegebenen Mindestanzahl an Wärmeäquivalenten beaufschlagt wird.

Der Begriff "Wärmeäquivalent", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere allgemein auf eine Größe beziehen, welche eine thermische Hygienisierung oder thermische Keimabtötung quantifiziert. Insbesondere kann der Begriff des Wärmeäquivalents sich auf eine Größe beziehen, welche eine Temperatur und eine Zeitdauer der Einwirkung der Temperatur beinhaltet. Beispielsweise kann der Begriff des Wärmeäquivalents mindestens einen Wert umfassen, ausgewählt aus einem A0-Wert oder einem H.U.E.-Wert. Alternativ oder zusätzlich kann auch beispielsweise eine andere Maßeinheit für eine Reduktion einer Population mindestens eines Zielkeims angegeben werden. AO-Werte und H.U.E.-Werte sind ein Maß für die Reduktion, bzw. Absterberate, eines Zielkeims durch eine thermische Einwirkung. Je höher die einwirkende Temperatur, desto größer ist die keimreduzierende Wirkung pro Zeiteinheit. Beispielsweise lassen sich bei höherer Temperatur mehr AO-Werte und H.U.E.-Werte pro Sekunde erreichen. AO-Werte sind beispielsweise in DIN EN ISO 15883 definiert, wohingegen H.U.E.-Einheiten beispielsweise im U.S. Standard NSF3 definiert sind.

Zur Ermittlung der Wärmeäquivalente können die Steuerung und das Verfahren beispielsweise eingerichtet sein, um mindestens eine Temperatur des Kühlbehälters als Funktion der Zeit zu bestimmen und daraus die kumulierten Wärmeäquivalente zu ermitteln, mit denen der Kühlbehälter beaufschlagt wird. Derartige Verfahren sind dem Fachmann grundsätzlich bekannt. Beispielsweise kann eine gewichtete Integration der Temperatur über die Zeit oder auch die Bildung einer gewichteten Summe über Zeiteinheiten erfolgen, wobei die Wichtung die keimabtötende Wirkung bei unterschiedlichen Temperaturen widerspiegelt.

Alternativ oder zusätzlich zur Ermittlung von Wärmeäquivalenten können die Steuerung und das Verfahren jedoch auch einfach eingerichtet sein, um die Temperatur in dem Kühlbehälter für mindestens eine vorgegebene Zeit auf einer Mindesttemperatur zu halten. Dabei kann die als Mindestzeit vorgegebene Haltedauer variieren mit der Mindesttemperatur. Beispielsweise können bei geringeren Mindesttemperaturen, zum Beispiel Temperaturen von 60-65 °C, Haltezeiten von 1 Minute vorgegeben sein, wohingegen bei einer Mindesttemperatur von 65-70 °C Haltezeiten von 50 Sekunden vorgesehen sein können, und bei Temperaturen oberhalb von 70 °C Haltezeiten von 40 Sekunden. Die Steuerung und das Verfahren können beispielsweise eingerichtet sein, um diese Haltezeiten zu überwachen. Insbesondere kann die Steuerung beispielsweise eingerichtet sein, um den Kühlbehälter für mindestens 1 Minute auf einer Temperatur von mindestens 60 °C zu halten, insbesondere auf einer Temperatur von mindestens 65 °C und besonders bevorzugt auf eine Temperatur von mindestens 70 °C oder mindestens 74 °C. Die Steuerung und das Verfahren können insbesondere eingerichtet sein, um ein Erreichen einer vorgegebenen Solltemperatur oder Mindesttemperatur in dem Kühlbehälter zu überwachen, wobei die Steuerung und das Verfahren weiterhin eingerichtet sein können, um nach Erreichen der Solltemperatur eine vorgegebene Zeitspanne abzuwarten, bevor Schritt c) durchgeführt wird.

Wie oben ausgeführt, kann die Reinigungsvorrichtung in dem Kühlbehälter mindestens einen Temperatursensor aufweisen. Dieser Temperatursensor kann entweder in dem Kühlbehälter selbst angeordnet sein oder derart mit dem Kühlbehälter gekoppelt sein, dass eine Temperatur der Kühlflüssigkeit in dem Kühlbehälter bestimmt werden kann. Die Steuerung und das Verfahren können insbesondere eingerichtet sein, um über den Temperatursensor eine in Schritt b) erreichte Temperatur in dem Kühlbehälter zu erfassen. Die Steuerung und das Verfahren können weiterhin eingerichtet sein, um über die erreichte Temperatur eine Information über an den Kühlbehälters übertragene Wärmeäquivalente zu generieren.

Die Steuerung und das Verfahren können insbesondere eingerichtet sein, um den Kühlbehälter in Schritt a) mit Frischwasser zu befüllen. Hierzu kann die Steuerung beispielsweise mindestens ein Frischwasserventil öffnen.

Die Steuerung und das Verfahren können weiterhin eingerichtet sein, um im Verfahrensschritt b) die Kühlflüssigkeit in dem Kühlbehälter durch erwärmtes Reinigungsfluid in der Reinigungskammer zu erwärmen. Zu diesem Zweck kann beispielsweise in Verfahrensschritt b) ein Reinigungstank der Reinigungsvorrichtung, beispielsweise ein Waschtank im Boden der Reinigungskammer, mit Reinigungsfluid befüllt werden, das Reinigungsfluid erwärmt werden und das erwärmte Reinigungsfluid im Umwälzbetrieb mittels der Beaufschlagungsvorrichtung in der Reinigungskammer umgewälzt werden, so dass das erwärmte Reinigungsfluid den Kühlbehälter und die darin befindliche Kühlflüssigkeit über die Kühlfläche erwärmt. Alternativ oder zusätzlich kann die Erwärmung jedoch auch durch mindestens ein Heizelement erfolgen, welches den Kühlbehälter und/oder die Kühlflüssigkeit direkt oder indirekt beheizt und welches beispielsweise durch die Steuerung angesteuert werden kann.

Die Steuerung kann, wie oben ausgeführt, eine Maschinensteuerung des Programmautomaten sein, welche, neben dem mindestens einen Regenerationsschritt, weiterhin ein oder mehrere weitere Programme und/oder Schritte steuern kann. Bei diesen weiteren Programmen und/oder Schritten kann es sich beispielsweise um reguläre Reinigungsprogramme handeln. Insbesondere kann die Steuerung beispielsweise eingerichtet sein, um mindestens einen Reinigungsschritt in der Reinigungsvorrichtung zu steuern, wobei bei dem Reinigungsschritt das Reinigungsgut mit dem Reinigungsfluid beaufschlagt wird. Der Regenerationsschritt und der Reinigungsschritt sind erfindungsgemäß getrennte Schritte, so dass sich beispielsweise während des Regenerationsschritts kein Reinigungsgut in der Reinigungskammer befindet. Alternativ oder zusätzlich oder auch mit dem mindestens einem Reinigungsschritt kann die Steuerung weiterhin auch eingerichtet sein, um mindestens einen Trocknungsschritt in der Reinigungsvorrichtung zu steuern, wobei bei dem Trocknungsschritt das Reinigungsgut in der Reinigungskammer getrocknet wird. Der Regenerationsschritt und der Trocknungsschritt sind erfindungsgemäß getrennte Schritte.

Der Trocknungsschritt kann auch Teil eines Reinigungsprogramms sein, welches mindestens einen Reinigungsschritt und mindestens einen Trocknungsschritt umfasst. Für den Trocknungsschritt kann beispielsweise Kühlflüssigkeit in dem mindestens einen Kühlbehälter aufgenommen sein oder auch durch den mindestens einen Kühlbehälter fließen.

Durch diese Kühlung kann beispielsweise eine Kondensation von Feuchtigkeit, die von dem Reinigungsgut abdampft, an der Kühlfläche im Inneren der Reinigungskammer erfolgen.

Die Steuerung kann weiterhin eingerichtet sein, um mindestens einen Selbstreinigungsschritt der Reinigungsvorrichtung durchzuführen, wobei in dem Selbstreinigungsschritt die Reinigungsvorrichtung mit frischem Reinigungsfluid befüllt wird und wobei das frische Reinigungsfluid in der Reinigungsvorrichtung mittels der Beaufschlagungsvorrichtung umgewälzt wird. Der Regenerationsschritt kann insbesondere Bestandteil des Selbstreinigungsschritts sein. Derartige Selbstreinigungsschritte sind heute bereits in zahlreichen Reinigungsvorrichtungen, insbesondere in gewerblichen Geschirrspülmaschinen, bekannt. Beispielsweise kann die Steuerung eingerichtet sein, um einen Benutzer der Reinigungsvorrichtung bei einer Beendigung eines Betriebs der Reinigungsvorrichtung, beispielsweise nach einer Betriebsphase und insbesondere an einem Abend, zur Durchführung des Selbstreinigungsschritts aufzufordern. Dieser Aufforderung kann beispielsweise über ein Display, eine leuchtende Taste, akustisch oder auf andere Weise erfolgen.

Die Reduktion von Mikroorganismen in dem Kühlbehälter kann, zusätzlich zu der thermischen Reduktion, auf andere Weise unterstützt werden. Beispielsweise können die Steuerung und das Verfahren eingerichtet sein, um mindestens einen Spülschritt anzusteuern, bei welchem der Kühlbehälter durchgespült wird, beispielsweise indem Einlassventil und Auslassventil gleichzeitig geöffnet werden. Alternativ oder zusätzlich können die Steuerung und das Verfahren auch eingerichtet sein, um mindestens einen Ausblasschritt anzusteuern bzw. zu implementieren, in welchem der Kühlbehälter mit Druckgas ausgeblasen wird, beispielsweise um eine Trocknung des Kühlbehälters zu bewirken. In trockener Atmosphäre ist die Ausbildung von Biofilmen typischerweise im Vergleich zu einer feuchten Atmosphäre reduziert. So kann die Reinigungsvorrichtung beispielsweise weiterhin mindestens eine Druckgasquelle und/oder mindestens einen Druckgasanschluss aufweisen. Die Steuerung und das Verfahren können insbesondere eingerichtet sein, um nach Schritt c) den Kühlbehälter mit Druckgas, beispielsweise Druckluft, auszublasen.

Weitere mögliche Ausgestaltungen betreffen die Ausgestaltung des Kühlbehälters. So kann der Kühlbehälter beispielsweise eine Schale aufweisen, welche auf eine Wand der Reinigungskammer aufgesetzt ist. Beispielsweise kann die mindestens eine Schale unmittelbar oder über mindestens eine Dichtung auf eine Wand der Reinigungskammer aufgesetzt sein, beispielsweise mindestens eine Seitenwand. Die Schale kann beispielsweise mit der Wand verschraubt sein oder auch beispielsweise verschweißt oder verklebt sein. Die Schale kann dabei die gesamte Wand bedecken oder auch lediglich einen Teil. Der Zwischenraum zwischen der Schale und der Seitenwand kann beispielsweise klein gehalten werden, so dass beispielsweise die Schale maximal einen Abstand von 50 mm, insbesondere maximal einen Abstand von 40 mm, beispielsweise 3 mm bis 20 mm, zur Seitenwand aufweist. Zwischen der Schale und der Wand der Reinigungskammer kann ein Innenraum des Kühlbehälters ausgebildet sein, wobei Kühlflüssigkeit in dem Kühlbehälters mit der Wand der Reinigungskammer in Kontakt steht. Die Schale kann insbesondere ganz oder teilweise hergestellt sein aus einem Material, ausgewählt aus der Gruppe bestehend aus: einem Metall, insbesondere einem Metallblech; einem Kunststoff. Die Schale kann beispielsweise mittels eines Tiefziehverfahrens und/oder mittels eines Spritzgießverfahrens und/oder mittels eines anderen Formgebungsverfahrens, beispielsweise eines Prägeverfahrens und/oder eines Stanzverfahrens, hergestellt sein.

Zur Unterstützung der Keimabtötung und/oder zur weiteren Verhinderung von Biofilmen können weitere Maßnahmen ergriffen werden. Beispielsweise kann der Kühlbehälter auf mindestens einer Innenwand mindestens eine keimtötende Beschichtung aufweisen, insbesondere eine Beschichtung mit Silberionen. Alternativ oder zusätzlich kann der Kühlbehälter auf mindestens einer Innenwand mindestens eine wasserabweisende Mikrostrukturierung aufweist, insbesondere eine Mikrostrukturierung mit Lotuseffekt.

Die Trocknung des Reinigungsguts, beispielsweise in dem Trocknungsschritt, kann auf verschiedene Weisen weiter unterstützt werden. So kann beispielsweise die Reinigungsvorrichtung eingerichtet sein, um in der Reinigungskammer während der Trocknung einen Luftstrom zu erzeugen, durch welchen mit Feuchtigkeit angereicherte Luft, die durch das Abdampfen von Feuchtigkeit von dem heißen Reinigungsgut entsteht, in Kontakt mit der Kühlfläche gebracht wird, wo die Feuchtigkeit kondensieren kann und beispielsweise in den Reinigungstank der Reinigungsvorrichtung abfließen kann. Zum Zweck der Erzeugung des Luftstroms kann die Reinigungsvorrichtung beispielsweise in der Reinigungskammer mindestens eine Förderrichtung aufweisen. Diese Förderrichtung kann insbesondere mindestens eine Vorrichtung aufweisen, ausgewählt aus der Gruppe bestehend aus: einem Gebläse, insbesondere einem Radiallüfter; einem Flügelarm, insbesondere einem Düsenarm mit mindestens einem Flügel.

Wie oben ausgeführt, kann es sich bei der Reinigungsvorrichtung insbesondere, jedoch nicht zwingend, um eine gewerblich nutzbare Reinigungsvorrichtung, insbesondere um eine gewerblich nutzbare Geschirrspülmaschine, handeln. Dementsprechend kann die Reinigungsvorrichtung insbesondere weiterhin mindestens einen Nachspültank aufweisen. Dieser Nachspültank kann insbesondere getrennt von dem Reinigungstank der Reinigungsvorrichtung, welcher üblicherweise am Boden der Reinigungskammer angeordnet ist, ausgebildet sein. Der Nachspültank kann insbesondere mindestens einen Boiler und/oder mindestens einen Durchlauferhitzer aufweisen, um, insbesondere unabhängig von den Vorgängen in der Reinigungskammer, Nachspülflüssigkeit in dem Nachspültank zu erwärmen, so dass nach einem Hauptspülschritt unmittelbar eine Nachspülung erfolgen kann, ohne dass ein aufwändiger Wasserwechsel oder Wechsel von Flüssigkeit in der Reinigungskammer, kombiniert mit einer erneuten dortigen Aufheizung, erforderlich wäre. Die Reinigungsvorrichtung kann insbesondere eingerichtet sein, um in Verfahrensschritt c) die Kühlflüssigkeit aus dem Kühlbehälter in den Nachspültank zu überführen. Auf diese Weise kann die Wärme der Kühlflüssigkeit, bei welcher es sich insbesondere um Frischwasser handeln kann, für den Nachspülschritt genutzt werden, beispielsweise in einem sich anschließenden Zyklus. Weiterhin kann die Reinigungsvorrichtung in dem Nachspültank mindestens einen Temperatursensor aufweisen, und das Verfahren und die Steuerung können eingerichtet sein, um über den Temperatursensor eine in Schritt b) erreichte Temperatur in dem Kühlbehälter zu erfassen. Auf diese Weise kann ein in der Regel ohnehin in dem Nachspültank vorhandener Temperatursensor auch für die Durchführung des Regenerationsschritts und die Kontrolle dieses Regenerationsschritts genutzt werden. Dementsprechend können die Steuerung und das Verfahren eingerichtet sein, um über die erreichte Temperatur eine Information über an den Kühlbehälters übertragene Wärmeäquivalente zu generieren.

Wie oben ausgeführt, kann bei dem vorgeschlagenen Verfahren insbesondere eine Reinigungsvorrichtung gemäß einer oder mehreren der oben beschriebenen Ausgestaltungen und/oder gemäß einer oder mehrerer der nachfolgend noch näher beschriebenen Ausführungsformen verwendet werden.

Das vorgeschlagene Verfahren kann insbesondere ganz oder teilweise computerimplementiert durchgeführt werden. In einem weiteren Aspekt wird dementsprechend ein Computerprogramm mit Programmcode-Mitteln vorgeschlagen, welches eingerichtet ist, um nach Laden in eine Steuerung einer Reinigungsvorrichtung die Steuerung zur Durchführung der Verfahrensschritte II. a.-c. zu veranlassen.

Die Reinigungsvorrichtung und das vorgeschlagene Verfahren lassen sich in der Praxis einfach und effizient realisieren. Das Verfahren und die vorgeschlagene Reinigungsvorrichtung tragen insbesondere der Tatsache Rechnung, dass die im Rahmen der vorliegenden Erfindung als Nachteil erkannten Beläge in dem Kühlbehälter in der Regel aus Biofilmen entstehen, das heißt durch Besiedelung von inneren Oberflächen des Kühlbehälters mit Keimen, die mit dem Frischwasser im regulären Betrieb eingetragen werden. Um das Belagwachstum zu unterbinden kann im Rahmen der vorliegenden Erfindung ein spezielles Programm zum Vermeiden des Biofilms durchfahren werden. In diesem speziellen Programm können die, in der Regel an der Reinigungskammer und/oder dem Tank außen anliegenden Kühlbehälter beispielsweise komplett mit Wasser gefüllt werden. Anschließend wird das, sich im Tank befindliche, Spülwasser umgewälzt. Das Spülwasser kann dann beispielsweise über einen Tank-Heizkörper erhitzt werden. Die Solltemperatur kann hierbei beispielsweise oberhalb der typischerweise für einen Spülschritt, beispielsweise im Rahmen des oben beschriebenen Reinigungsschritt, verwendeten Spültemperatur liegen, beispielsweise der Spültemperatur eines normalen Spülprogramms von z. B. 60 °C. Die Solltemperatur in dem Regenerationsschritt kann beispielsweise 74 °C betragen.

Da der Behälter in der Regel außen an einer Tankwand der Reinigungskammer anliegt, kann ein Wärmeübertrag vom Spülwasser durch die Tankwand in den mit Wasser gefüllten Kühlbehälter erfolgen. Da der Behälter mit Wasser gefüllt ist und die Wärmeleitfähigkeit von Wasser deutlich höher ist, als die von Luft, wird in der Regel der komplette Kühlbehälter in kurzer Zeit durchgewärmt. Durch die erhöhte Temperatur kann eine Keimreduktion in diesem Kühlbehälter stattfinden.

Um eine definierte Keimreduktion zu erzielen, kann der Programmablauf nach einem bestimmten, validierten Verfahren durchgeführt werden, beispielsweise entsprechend dem A0-Wert-Verfahren. Hierzu können die Temperatur und die Zeit ermittelt werden. Dies kann mit unterschiedlichen Methoden realisiert und insbesondere überwacht werden. Beispielsweise können folgende Verfahren eingesetzt werden:
i. Nach Erreichen der Solltemperatur des Spülwassers kann eine definierte Zeit abgewartet werden, in der, beispielsweise aufgrund von Versuchen, davon auszugehen ist, dass der Kühlbehälter vollständig bis zu beispielsweise einer vorgegebenen Temperatur durchwärmt wird. Anschließend kann die Zeitdauer gemessen werden, bis ein definierter A0-Wert erreicht wird.
ii. Dieses Verfahren kann analog zu Verfahren i. durchgeführt werden, wobei jedoch anschließend das Wasser im Behälter in einen nachgeschalteten Nachspültank, insbesondere einen Boiler, abgelassen werden kann, um dort die Temperatur des erwärmten Wassers zu messen, wodurch eine erfolgreiche Durchwärmung bestätigt werden kann.
iii. In dieser dritten möglichen Variante kann sich am Kühlbehälter, beispielsweise au-ßen liegend, mindestens ein Temperatursensor befinden. Dieser kann sich beispielsweise an einer Stelle befinden, an welcher beim Erwärmen des Spülwassers auf eine Solltemperatur die Durchwärmung zuletzt erreicht wird, beispielsweise am Kühlbehälter unten. Bei Erreichen der Temperatur, welche z.B. für das A0-Wert-Verfahren relevant sein kann, kann dann von einer erfolgreichen Durchwärmung ausgegangen werden und eine in der Regel erforderliche Haltezeit kann ablaufen.

Anschließend kann die Kühlflüssigkeit aus dem Kühlbehälter, beispielsweise das Wasser, in den Nachspültank oder auch in einen Abfluss abgelassen werden.

Der Regenerationsschritt, beispielsweise das spezielle Regenerationsprogramm, kann beispielsweise ein Programmteil der Herstellung der Betriebsbereitschaft der Reinigungsvorrichtung nach dem Einschalten der Reinigungsvorrichtung oder ein Teil der Selbstreinigung beim Ausschalten der Reinigungsvorrichtung sein. Ein eigenständiges spezielles Programm zum Vermeiden eines Biofilms, das manuell beispielsweise zwischen einzelnen Spülgängen ausgewählt und gestartet werden kann oder auch automatisch gestartet werden kann, ist ebenfalls vorstellbar. Beispielsweise kann die Steuerung der Reinigungsvorrichtung nach Auswertung eines Nutzungs-Profils den Nutzer zum Starten dieses Programms auffordern.

Um das beschriebene Verfahren besonders effektiv umzusetzen, ist der Kühlbehälter vorzugsweise schalenartig ausgeführt, so dass beispielsweise eine Wand der Reinigungskammer, beispielsweise eine Tankwand, gleichzeitig eine Wand des Kühlbehälters bildet. Dadurch kommt die bevorratete Kühlflüssigkeit, beispielsweise das bevorratete Wasser, vorzugsweise direkt mit der Wand der Reinigungskammer, beispielsweise der Tankwand, in Kontakt, so dass der Wärmeübergang sowohl im regulären Betrieb als auch im Fall des vorgeschlagenen Programms bestmöglich erfolgen kann.

Vorzugsweise ist der mindestens eine Kühlbehälter, wobei sich auch auf mehreren Seiten der Reinigungskammer Kühlbehälter befinden können, ganz oder teilweise als Blechschale ausgeführt. Die Blechschale kann beispielsweise mittels Schraubbolzen und einer Dichtung auf der Wand der Reinigungskammer, beispielsweise der Tankwand, befestigt sein. Die Anschlüsse für Zufuhr und Abfuhr des Kühlwassers sind vorzugsweise in die Schale, insbesondere die Oberschale, eingebracht, z.B. eingeschweißt. Falls erforderlich können im Innenraum Leitelemente zur Beeinflussung der Durchströmung eingesetzt sein. Vorstellbar ist es auch, dass die Oberschale direkt auf die Tankwand aufgeschweißt ist. Anstelle einer Oberschale aus Blech wäre auch eine Ausführung in Kunststoff denkbar. Prinzipiell können ein oder auch mehrere Kühlbehälter an der Tankwand angebaut sein. Um eine maximale Funktion bei der Abkühlung der heißen feuchten Luft in der Spülkammer am Ende eines Waschprogramms zu erreichen, bedecken vorzugsweise mehrere Kühlbehälter einen Großteil der Fläche der Tankwand.

### Kurze Beschreibung der Figuren

Weitere Einzelheiten und Merkmale ergeben sich aus der nachfolgenden Beschreibung von Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigen:
- Figur 1: eine Ausführungsform einer Reinigungsvorrichtung; und
- Figur 2: einen Ablaufplan einer möglichen Ausführungsform eines Verfahrens zur Reinigung von Reinigungsgut.

### Beschreibung der Ausführungsbeispiele

In Figur 1 ist ein mögliches Ausführungsbeispiel einer erfindungsgemäßen Reinigungsvorrichtung 110 zur Reinigung von Reinigungsgut 112 dargestellt. Die Reinigungsvorrichtung 110 ist in dem dargestellten Ausführungsbeispiel exemplarisch als Kammer-Geschirrspülmaschine 114, insbesondere für den gewerblichen Einsatz, und besonders bevorzugt als Programmautomat 116 ausgestaltet.

Die Reinigungsvorrichtung 110 umfasst eine Reinigungskammer 118, in deren Innenraum 120 das Reinigungsgut 112 aufgenommen werden kann, beispielsweise mittels eines oder mehrerer Körbe 122. In der Reinigungskammer 118 kann das Reinigungsgut 112 über mindestens eine Beaufschlagungsvorrichtung 124 mit Reinigungsfluid beaufschlagt werden, beispielsweise über ein Spüldüsensystem 126 und/oder über ein Nachspüldüsensystem 128. Das Spüldüsensystem 126 kann beispielsweise über eine Spülleitung 130 und eine Umwälzpumpe 132 aus einem Reinigungstank oder Spültank 134, welcher über einen Heizkörper 136 oder eine andere Art von Heizung beheizbar sein kann, im Umwälzbetrieb gespeist werden. Das Nachspüldüsensystem 128 kann über mindestens eine Nachspülleitung 138 und eine Nachspülpumpe 140 aus einem Nachspültank 142 mit Nachspülfluid, beispielsweise Frischwasser, gespeist werden. In dem Nachspültank 142 kann beispielweise eine weitere Heizvorrichtung 144 vorgesehen sein, so dass der Nachspültank 142 beispielsweise als Boiler und/oder als Durchlauferhitzer ausgestaltet sein kann.

Im Boden des Spültanks 134 ist weiterhin ein Ablauf 146 vorgesehen, über welchen Reinigungsfluid mittels einer Ablaufpumpe 148 in einen Abfluss 150 befördert werden kann. Die Reinigungskammer 118 kann mindestens eine Tür 152 und/oder mindestens eine andere Vorrichtung zum Öffnen der Reinigungskammer 118 aufweisen. Beispielweise kann diese Tür 152 in einer vorderen, dem Benutzer zuweisenden Wand der Reinigungskammer 118 angeordnet sein.

Weiterhin können mindestens eine Rückwand 154 und/oder mindestens eine Seitenwand 156 der Reinigungskammer 118 mindestens eine der Reinigungskammer 118 zuweisende Kühlfläche 158 bereitstellen. Exemplarisch ist in Figur 1 die Kühlfläche 158 an der Rückwand 154 angeordnet. Mit der Kühlfläche 158 ist ein Kühlbehälter 160 thermisch gekoppelt, in diesem Fall beispielsweise über die metallische Rückwand 154 und/oder auf andere Weise. Dieser Kühlbehälter 160 ist auf einer Außenseite der Rückwand 154 und/oder auf mindestens einer Außenseite mindestens einer Seitenwand 156 angebracht, beispielsweise kann dieser Kühlbehälter 160 mindestens eine Schale 162 aufweisen, welche vorzugsweise unmittelbar auf die Rückwand 154 aufgesetzt ist und mit dieser beispielsweise über eine Dichtung verbunden ist. Die Schale 162 kann beispielsweise mit der Rückwand 154 verschraubt und/oder verschweißt und/oder verklebt sein. Zwischen der Schale 162 und der Rückwand 154 bildet sich dadurch ein Innenraum 164 aus, in welchen Kühlflüssigkeit, beispielsweise Frischwasser, über einen Zulauf 166 eingebracht werden kann. Über einen Ablauf 168 kann die Kühlflüssigkeit wieder aus dem Innenraum 164 entfernt werden. Der Zulauf 166 kann beispielsweise über mindestens ein Zulaufventil 170 mit einer Frischwasserleitung 172 verbunden sein, und über ein Ablaufventil 174 und eine Ablaufleitung 176 kann Kühlflüssigkeit aus dem Kühlbehälter 160 abgelassen werden, beispielsweise in den Nachspültank 142, in den Spültank 134 oder auch in den Abfluss 150.

Die Reinigungsvorrichtung 110 umfasst weiterhin eine Steuerung 178, mittels derer ein Programmablauf in der Reinigungsvorrichtung 110 gesteuert werden kann. Die Steuerung 178 kann beispielsweise mindestens einen Computer und/oder mindestens einen Prozessor umfassen sowie beispielsweise mindestens eine Benutzerschnittstelle. Die Steuerung 178 kann beispielsweise die Pumpen 132, 140, 148 und/oder die Ventile 170, 174 sowie weitere Komponenten einer Reinigungsvorrichtung 110 ansteuern. Weiterhin kann die Steuerung 178 auf Sensordaten zurückgreifen, beispielsweise Daten mindestens eines optionalen Temperatursensors 180 an den Kühlbehälter 160, Daten mindestens eines optionalen Temperatursensors 182 an dem Nachspültank 142 und/oder Daten mindestens eines Niveausensors 184 im Spültank 134.

Die Reinigungsvorrichtung 110, insbesondere die Steuerung 178, können eingerichtet sein, um mindestens ein Spülprogramm oder Reinigungsprogramm in der Reinigungsvorrichtung 110 ablaufen zu lassen, welches, wie unten noch näher erläutert wird, mindestens einen Reinigungsschritt und mindestens einen Trocknungsschritt umfassen kann. Während der mindestens eine Reinigungsschritt beispielsweise sequenziell eine Beaufschlagung mit Spülflüssigkeit über das Spüldüsensystem 126 und anschließend eine Beaufschlagung mit Nachspülflüssigkeit über das Nachspüldüsensystem 128 umfassen kann, umfasst der Trocknungsschritt eine Trocknung des Reinigungsgut 112. Zur Trocknung kann beispielsweise der Kühlbehälter 160 mit Kühlflüssigkeit, beispielsweise kaltem Frischwasser, befüllt werden, so dass die Kühlfläche 158 hierdurch gekühlt wird. An dieser Kühlfläche 158 kann von dem Reinigungsgut 112 abdampfende Feuchtigkeit kondensieren und in den Spültank 134 abfließen. Dieser Trocknungsprozess kann gefördert werden durch mindestens eine Fördervorrichtung 186, beispielsweise einen Radiallüfter, durch welche eine Luftzirkulation in der Reinigungskammer 118 gefördert wird, so dass regelmäßig mit Feuchtigkeit gesättigte Luft an die Kühlfläche 158 gelangt.

In Figur 2 ist ein Ausführungsbeispiel eines möglichen Verfahrens zur Reinigung von Reinigungsgut beschrieben. Dieses Verfahren umfasst zunächst einen Start 210 des Betriebes der Reinigungsvorrichtung 110, beispielsweise gemäß dem Ausführungsbeispiel in Figur 1. Dieser Start kann beispielsweise durch Betätigen eines Hauptschalters initiiert werden. Anschließend kann, beispielsweise durch eine entsprechende Auswahl über eine Benutzerschnittstelle, die Steuerung 178 eingerichtet sein, um einen Start eines Reinigungsprogramms (Schritt 212 in Figur 2) durchzuführen. Dieses Reinigungsprogramm, in Figur 2 mit der Bezugsziffer 214 bezeichnet, umfasst beispielsweise einen oder mehrere Reinigungsschritte 216, beispielsweise den oben beschriebenen mindestens einen Spülschritt und den oben beschrieben mindestens einen Nachspülschritt. Weiterhin kann das Reinigungsprogramm 214 beispielsweise mindestens einen Trocknungsschritt 217 umfassen, bei welchem die oben beschriebene Trocknung durchgeführt wird.

Nach Beendigung des Reinigungsprogramms 214 kann beispielsweise abgefragt werden (Abfrage 218) ob erneut das Reinigungsprogramm 214 durchgeführt werden soll, beispielsweise nach Entladen des gereinigten Reinigungsguts 112 und Beladen der Reinigungskammer 118 mit neuem, verschmutztem Reinigungsgut 112. Ist dies der Fall (mit "J" bezeichneter Zweig in Figur 2), wird das Reinigungsprogramm 214 erneut durchgeführt. Ist dies nicht der Fall (Zweig "N" in Figur 2), so kann beispielsweise der Betrieb beendet werden. Dies kann optional mit dem Start eines Selbstreinigungsprogramms verbunden sein (Schritt 220 in Figur 2). Bei diesem Selbstreinigungsprogramm, in Figur 2 mit der Bezugsziffer 222 bezeichnet, kann beispielsweise zunächst das verschmutzte Reinigungsfluid über den Ablauf 146 und die Ablaufpumpe 148 in den Abfluss 150 abgepumpt werden, und der Spültank 134 kann mit frischem Reinigungsfluid, beispielsweise Frischwasser, befüllt werden und beispielsweise über den Heizkörper 136 beheizt werden. Anschließend kann in dem Selbstreinigungsprogramm 222 ein Umwälzen des frischen Reinigungsfluids über die Umwälzpumpe 134 und das Spüldüsensystem 126 erfolgen, so dass innen liegende Teile der Reinigungsvorrichtung 110 im Umwälzbetrieb gereinigt werden. Dabei können auch beispielsweise Siebe entnommen werden oder andere Teile gespült werden.

Teil des Selbstreinigungsprogramms 222 ist vorzugsweise ein Regenerationsschritt 224. Bei diesem Regenerationsschritt 224 erfolgt eine thermische Behandlung des Kühlbehälters 160 zur Verminderung von Mikroorganismen in dem Kühlbehälter 160 und damit zur Vermeidung von Biofilmen in diesen Kühlbehälter 160. In diesem Regenerationsschritt 224 wird der Kühlbehälter 160, beispielsweise durch Öffnen des Zulaufventils 170, zunächst mit Kühlflüssigkeit, beispielsweise Frischwasser, gefüllt (Schritt 226). Dabei ist vorzugsweise das Ablaufventil 174 geschlossen. Anschließend erfolgt ein Erwärmen 228 der Kühlflüssigkeit. Dies erfolgt vorzugsweise durch den oben beschriebenen Umwälzbetrieb in der Reinigungskammer 118. So kann die Kühlflüssigkeit beispielsweise durch einen Kontakt des Reinigungsfluids in der Reinigungskammer 118 mit der Kühlfläche 158 erwärmt werden, da das Reinigungsfluid wie oben beschrieben, vorzugsweise mittels des Heizkörpers 136 erwärmt ist. Diese Erwärmung erfolgt vorzugsweise auf eine Temperatur, welche oberhalb der im Reinigungsprogramm 214 üblicherweise auftretenden Temperaturen liegt, beispielweise auf Temperaturen oberhalb von 60 °C, beispielsweise Temperaturen von mindestens 65 °C, mindestens 70 °C oder mindestens 74 °C. Über den Temperatursensor 180 kann beispielsweise die Temperatur in dem Kühlbehälter 160 erfasst werden. Hieraus kann die Steuerung 178 beispielsweise die an den Kühlbehälter 160 übertragenen Wärmeäquivalente ermitteln. Alternativ oder zusätzlich kann die Steuerung 178 jedoch auch eingerichtet sein, um den Kühlbehälter 160, für mindestens eine vorgegebene Zeitdauer auf einer beschriebenen Mindesttemperatur zu halten, so dass eine vorgegebene thermische Wirkung sichergestellt werden kann. Anschließend kann im Schritt 230 ein Entfernen der Kühlflüssigkeit aus dem Kühlbehälter 160 erfolgen, beispielsweise ein Entleeren, insbesondere in den Nachspülbehälter 142. Zu diesem Zweck kann die Steuerung 178 beispielsweise das Ablaufventil 174 öffnen. Alternativ oder zusätzlich zu einer Temperaturüberwachung mittels des Temperatursensors 180 kann auch beispielsweise der Temperatursensor 182 verwendet werden, in dem beispielsweise sichergestellt wird, dass die in den Nachspülbehälter 142 überführte Kühlflüssigkeit eine vorgegebene Mindesttemperatur aufweist, so dass auch auf diese Weise eine Beaufschlagung mit einer Mindestanzahl an Wärmeäquivalenten und/oder eine Mindest-Hygienisierung des Kühlbehälters 160 sichergestellt werden kann. Wiederum alternativ oder zusätzlich können auch beispielsweise andere Methoden herangezogen werden, um beispielsweise eine Temperatur in dem Kühlbehälter 160 während des Erwärmens 228 zu erfassen, beispielsweise Schätzwerte, Erfahrungswerte oder ähnlich Verfahren.

Nach Durchführung des Selbstreinigungsprogramms 222, auch als Selbstreinigungsschritt bezeichnet, kann dann der Betrieb der Reinigungsvorrichtung 110 beendet werden (Schritt 232).

### Bezugszeichenliste

- 110: Reinigungsvorrichtung
- 112: Reinigungsgut
- 114: Einkammer-Geschirrspülmaschine
- 116: Programm-Automat
- 118: Reinigungskammer
- 120: Innenraum
- 122: Korb
- 124: Beaufschlagungsvorrichtung
- 126: Spüldüsensystem
- 128: Nachspüldüsensystem
- 130: Spülleitung
- 132: Umwälzpumpe
- 134: Spültank
- 136: Heizkörper
- 138: Nachspülleitung
- 140: Nachspülpumpe
- 142: Nachspültank
- 144: Heizvorrichtung
- 146: Ablauf
- 148: Ablaufpumpe
- 150: Abfluss
- 152: Tür
- 154: Rückwand
- 156: Seitenwand
- 158: Kühlfläche
- 160: Kühlbehälter
- 162: Schale
- 164: Innenraum
- 166: Zulauf
- 168: Ablauf
- 170: Zulaufventil
- 172: Frischwasserleitung
- 174: Ablaufventil
- 176: Ablaufleitung
- 178: Steuerung
- 180: Temperatursensor
- 182: Temperatursensor
- 184: Niveausensor
- 186: Fördervorrichtung
- 210: Start
- 212: Start Reinigungsprogramm
- 214: Reinigungsprogramm
- 216: Reinigungsschritt
- 217: Trocknungsschritt
- 218: Abfrage
- 220: Start Selbstreinigungsprogramm
- 222: Selbstreinigungsprogramm
- 224: Regenerationsschritt
- 226: Füllen mit Kühlflüssigkeit
- 228: Erwärmen der Kühlflüssigkeit
- 230: Entfernen der Kühlflüssigkeit
- 232: Ende des Betriebs

## Patentansprüche

1. Reinigungsvorrichtung (110) zur Reinigung von Reinigungsgut (112), umfassend mindestens eine Reinigungskammer (118) zur Aufnahme des Reinigungsguts (112), weiterhin umfassend mindestens eine Beaufschlagungsvorrichtung (124) zum Beaufschlagen des Reinigungsguts (112) mit mindestens einem Reinigungsfluid, wobei die Reinigungsvorrichtung (110) weiterhin mindestens eine der Reinigungskammer (118) zuweisende Kühlfläche (158) und mindestens einen mit der Kühlfläche (158) thermisch gekoppelten Kühlbehälter (160) zur Aufnahme einer Kühlflüssigkeit aufweist, wobei die Kühlfläche (158) eine der Reinigungskammer (118) zuweisende Innenwand der Reinigungskammer (118) umfasst, wobei die Innenwand auf einer Außenseite, welche außerhalb der Reinigungskammer (118) angeordnet ist, von der Kühlflüssigkeit kühlbar ist, wobei die Reinigungsvorrichtung (110) mindestens eine Steuerung (178) aufweist, wobei die Steuerung (178) weiterhin eingerichtet ist, um mindestens einen Regenerationsschritt in der Reinigungsvorrichtung (110) zu steuern, wobei der Regenerationsschritt folgende Teilschritte umfasst:
a) Befüllen des Kühlbehälters (160) mit Kühlflüssigkeit;
b) Erwärmen der Kühlflüssigkeit in dem Kühlbehälter (160); und
c) Entfernen der Kühlflüssigkeit aus dem Kühlbehälter (160)
wobei die Steuerung (178) weiterhin eingerichtet ist, um mindestens einen Reinigungsschritt in der Reinigungsvorrichtung (110) zu steuern, wobei bei dem Reinigungsschritt das Reinigungsgut (112) mit dem Reinigungsfluid beaufschlagt wird, und wobei die Steuerung (178) weiterhin eingerichtet ist, um mindestens einen Trocknungsschritt in der Reinigungsvorrichtung (110) zu steuern, wobei bei dem Trocknungsschritt das Reinigungsgut (112) in der Reinigungskammer (118) getrocknet wird, **dadurch gekennzeichnet, dass** der Regenerationsschritt und der Reinigungsschritt getrennte Schritte sind, und dass der Regenerationsschritt und der Trocknungsschritt getrennte Schritte sind.

2. Reinigungsvorrichtung (110) nach dem vorhergehenden Anspruch, wobei die Steuerung (178) eingerichtet ist, um den Regenerationsschritt derart zu steuern, dass der Kühlbehälter (160) mindestens mit einer vorgegebenen Mindestanzahl an Wärmeäquivalenten beaufschlagt wird, wobei die Wärmeäquivalente eine Größe sind, welche eine thermische Hygienisierung oder thermische Keimabtötung quantifiziert und welche eine Temperatur und eine Zeitdauer einer Einwirkung der Temperatur beinhaltet.

3. Reinigungsvorrichtung (110) nach dem vorhergehenden Anspruch, wobei die Steuerung (178) eingerichtet ist, um mindestens eine Temperatur des Kühlbehälters (160) als Funktion der Zeit zu bestimmen und daraus die kumulierten Wärmeäquivalente zu ermitteln, mit denen der Kühlbehälter (160) beaufschlagt wird.

4. Reinigungsvorrichtung (110) nach einem der vorhergehenden Ansprüche, wobei die Steuerung (178) eingerichtet ist, um den Kühlbehälter (160) für mindestens 1 Minute auf einer Temperatur von mindestens 60 °C zu halten.

5. Reinigungsvorrichtung (110) nach einem der vorhergehenden Ansprüche, wobei die Steuerung (178) eingerichtet ist, um ein Erreichen einer vorgegebenen Solltemperatur in dem Kühlbehälter (160) zu überwachen, wobei die Steuerung (178) weiterhin eingerichtet ist, um nach Erreichen der Solltemperatur eine vorgegebene Zeitspanne abzuwarten, bevor Schritt c) durchgeführt wird.

6. Reinigungsvorrichtung (110) nach einem der vorhergehenden Ansprüche, wobei die Steuerung (178) eingerichtet ist, um im Verfahrensschritt b) die Kühlflüssigkeit in dem Kühlbehälter (160) durch erwärmtes Reinigungsfluid in der Reinigungskammer (118) zu erwärmen.

7. Reinigungsvorrichtung (110) nach dem vorhergehenden Anspruch, wobei in Verfahrensschritt b) ein Reinigungstank (134) der Reinigungsvorrichtung (110) mit Reinigungsfluid befüllt wird, das Reinigungsfluid erwärmt wird und das erwärmte Reinigungsfluid im Umwälzbetrieb mittels der Beaufschlagungsvorrichtung (124) in der Reinigungskammer (118) umgewälzt wird, so dass das erwärmte Reinigungsfluid den Kühlbehälter (160) und die darin befindliche Kühlflüssigkeit über die Kühlfläche (158) erwärmt.

8. Reinigungsvorrichtung (110) nach einem der vorhergehenden Ansprüche, wobei die Reinigungsvorrichtung (110) weiterhin mindestens eine Druckgasquelle und/oder mindestens einen Druckgasanschluss aufweist, wobei die Steuerung (178) eingerichtet ist, um nach Schritt c) den Kühlbehälter (160) mit Druckgas auszublasen.

9. Reinigungsvorrichtung (110) nach einem der vorhergehenden Ansprüche, wobei der Kühlbehälter (160) eine Schale (162) aufweist, wobei die Schale (162) unmittelbar oder über mindestens eine Dichtung auf eine Wand (154, 156) der Reinigungskammer (118) aufgesetzt ist, wobei zwischen der Schale (162) und der Wand (154, 156) der Reinigungskammer (118) ein Innenraum (164) des Kühlbehälters (160) ausgebildet ist, wobei Kühlflüssigkeit in dem Kühlbehälter (160) mit der Wand (154, 156) der Reinigungskammer (118) in Kontakt steht.

10. Reinigungsvorrichtung (110) nach einem der vorhergehenden Ansprüche, wobei der Kühlbehälter (160) auf mindestens einer Innenwand mindestens eine keimtötende Beschichtung aufweist, insbesondere eine Beschichtung mit Silberionen.

11. Reinigungsvorrichtung (110) nach einem der vorhergehenden Ansprüche, wobei der Kühlbehälter (160) auf mindestens einer Innenwand mindestens eine wasserabweisende Mikrostrukturierung aufweist, insbesondere eine Mikrostrukturierung mit Lotuseffekt.

12. Verfahren zur Reinigung von Reinigungsgut (112), umfassend die folgenden Schritte:
I. Bereitstellen mindestens einer Reinigungsvorrichtung (110) nach einem der vorhergehenden Ansprüche;
II. Durchführen mindestens eines Regenerationsschritts in der Reinigungsvorrichtung (110), umfassend folgende Teilschritte:
a. Befüllen des Kühlbehälters (160) mit Kühlflüssigkeit,
b. Erwärmen der Kühlflüssigkeit in dem Kühlbehälter (160); und
c. Entfernen der Kühlflüssigkeit aus dem Kühlbehälter (160).

13. Computerprogramm mit Programmcode-Mitteln, wobei das Computerprogramm eingerichtet ist, um nach Laden in eine Steuerung (178) einer Reinigungsvorrichtung (110) nach einem der vorhergehenden, eine Reinigungsvorrichtung (110) betreffenden Ansprüche die Steuerung (178) zur Durchführung der Verfahrensschritte II. a.-c. des Verfahrens nach dem vorhergehenden Anspruch zu veranlassen.

## Claims

1. Cleaning apparatus (110) for cleaning articles to be cleaned (112), comprising at least one cleaning chamber (118) for receiving the articles to be cleaned (112), further comprising at least one application apparatus (124) for applying at least one cleaning fluid to the articles to be cleaned (112), wherein the cleaning apparatus (110) further comprises at least one cooling surface (158) facing the cleaning chamber (118) and at least one cooling container (160) which is thermally coupled to the cooling surface (158) and which is intended to receive a cooling liquid, wherein the cooling surface (158) comprises an inner wall of the cleaning chamber (118) facing the cleaning chamber (118), wherein the inner wall can be cooled by the cooling liquid on an outer side which is arranged outside the cleaning chamber (118), wherein the cleaning apparatus (110) comprises at least one controller (178), wherein the controller (178) is furthermore configured to control at least one regeneration step in the cleaning apparatus (110), wherein the regeneration step comprises the following sub-steps:
a) filling the cooling container (160) with cooling liquid;
b) heating the cooling liquid in the cooling container (160); and
c) removing the cooling liquid from the cooling container (160),
wherein the controller (178) is furthermore configured to control at least one cleaning step in the cleaning apparatus (110), wherein the cleaning fluid is applied to the articles to be cleaned (112) during the cleaning step, and wherein the controller (178) is furthermore configured to control at least one drying step in the cleaning apparatus (110), wherein the articles to be cleaned (112) are dried in the cleaning chamber (118) during the drying step, **characterized in that** the regeneration step and the cleaning step are separate steps, and **in that** the regeneration step and the drying step are separate steps.

2. Cleaning apparatus (110) according to the preceding claim, wherein the controller (178) is configured to control the regeneration step in such a way that the cooling container (160) is subjected at least to a predefined minimum number of heat equivalents, wherein the heat equivalents are a variable which quantifies thermal hygienization or thermal germicide and which contains a temperature and a duration of exposure to the temperature.

3. Cleaning apparatus (110) according to the preceding claim, wherein the controller (178) is configured to determine at least a temperature of the cooling container (160) as a function of time and to ascertain therefrom the cumulated heat equivalents to which the cooling container (160) is subjected.

4. Cleaning apparatus (110) according to one of the preceding claims, wherein the controller (178) is configured to hold the cooling container (160) at a temperature of at least 60°C for at least one minute.

5. Cleaning apparatus (110) according to one of the preceding claims, wherein the controller (178) is configured to monitor the attainment of a predefined target temperature in the cooling container (160), wherein the controller (178) is furthermore configured to wait for a predefined period of time after the target temperature has been attained before step c) is carried out.

6. Cleaning apparatus (110) according to one of the preceding claims, wherein the controller (178) is configured to heat the cooling liquid in the cooling container (160) by way of heated cleaning fluid in the cleaning chamber (118) in method step b).

7. Cleaning apparatus (110) according to the preceding claim, wherein, in method step b), a cleaning tank (134) of the cleaning apparatus (110) is filled with cleaning fluid, the cleaning fluid is heated and the heated cleaning fluid is circulated in the cleaning chamber (118) in a circulation operating mode by means of the application apparatus (124), such that the heated cleaning fluid heats the cooling container (160) and the cooling liquid located therein by way of the cooling surface (158).

8. Cleaning apparatus (110) according to one of the preceding claims, wherein the cleaning apparatus (110) further comprises at least one pressurized-gas source and/or at least one pressurized-gas connection, wherein the controller (178) is configured to blow out the cooling container (160) with pressurized gas after step c).

9. Cleaning apparatus (110) according to one of the preceding claims, wherein the cooling container (160) comprises a shell (162), wherein the shell (162) is fitted to a wall (154, 156) of the cleaning chamber (118) directly or by way of at least one seal, wherein an interior space (164) of the cooling container (160) is configured between the shell (162) and the wall (154, 156) of the cleaning chamber (118), wherein cooling liquid in the cooling container (160) is in contact with the wall (154, 156) of the cleaning chamber (118).

10. Cleaning apparatus (110) according to one of the preceding claims, wherein the cooling container (160) comprises at least one germicidal coating on at least one inner wall, in particular a coating with silver ions.

11. Cleaning apparatus (110) according to one of the preceding claims, wherein the cooling container (160) comprises a water-repellent microstructuring on at least one inner wall, in particular a microstructuring with lotus effect.

12. Method for cleaning articles to be cleaned (112), comprising the following steps:
I. providing at least one cleaning apparatus (110) according to one of the preceding claims;
II. carrying out at least one regeneration step in the cleaning apparatus (110), comprising the following sub-steps:
a. filling the cooling container (160) with cooling liquid;
b. heating the cooling liquid in the cooling container (160); and
c. removing the cooling liquid from the cooling container (160).

13. Computer program with program code means, wherein the computer program, after having been loaded into a controller (178) of a cleaning apparatus (110) according to one of the preceding claims relating to a cleaning apparatus (110), is configured to prompt the controller (178) to carry out the method steps II. a.-c. of the method according to the preceding claim.

## Revendications

1. Dispositif de nettoyage (110) pour le nettoyage d'un article à nettoyer (112), comprenant au moins une chambre de nettoyage (118) pour la réception de l'article à nettoyer (112), comprenant en outre au moins un dispositif de sollicitation (124) pour la sollicitation de l'article à nettoyer (112) avec au moins un fluide de nettoyage, le dispositif de nettoyage (110) présentant en outre au moins une surface de refroidissement (158) tournée vers la chambre de nettoyage (118) et au moins un récipient de refroidissement (160) couplé thermiquement à la surface de refroidissement (158) pour la réception d'un liquide de refroidissement, la surface de refroidissement (158) comprenant une paroi intérieure de la chambre de nettoyage (118) tournée vers la chambre de nettoyage (118), la paroi intérieure pouvant être refroidie par le liquide de refroidissement sur un côté extérieur qui est agencé à l'extérieur de la chambre de nettoyage (118), le dispositif de nettoyage (110) présentant au moins une commande (178), la commande (178) étant en outre conçue pour commander au moins une étape de régénération dans le dispositif de nettoyage (110), l'étape de régénération comprenant les étapes partielles suivantes :
a) le remplissage du récipient de refroidissement (160) avec du liquide de refroidissement ;
b) le chauffage du liquide de refroidissement dans le récipient de refroidissement (160) ; et
c) le retrait du liquide de refroidissement du récipient de refroidissement (160),
la commande (178) étant en outre conçue pour commander au moins une étape de nettoyage dans le dispositif de nettoyage (110), l'article à nettoyer (112) étant sollicité avec le fluide de nettoyage lors de l'étape de nettoyage, et la commande (178) étant en outre conçue pour commander au moins une étape de séchage dans le dispositif de nettoyage (110), l'article à nettoyer (112) étant séché dans la chambre de nettoyage (118) lors de l'étape de séchage, **caractérisé en ce que** l'étape de régénération et l'étape de nettoyage sont des étapes séparées, et **en ce que** l'étape de régénération et l'étape de séchage sont des étapes séparées.

2. Dispositif de nettoyage (110) selon la revendication précédente, la commande (178) étant conçue pour commander l'étape de régénération de telle sorte que le récipient de refroidissement (160) est sollicité au moins avec un nombre minimum prédéterminé d'équivalents de chaleur, les équivalents de chaleur étant une grandeur qui quantifie une hygiénisation thermique ou une élimination thermique des germes et qui contient une température et une durée d'une exposition à la température.

3. Dispositif de nettoyage (110) selon la revendication précédente, la commande (178) étant conçue pour déterminer au moins une température du récipient de refroidissement (160) en fonction du temps et pour déterminer à partir de celle-ci les équivalents de chaleur cumulés avec lesquels le récipient de refroidissement (160) est sollicité.

4. Dispositif de nettoyage (110) selon l'une quelconque des revendications précédentes, la commande (178) étant conçue pour maintenir le récipient de refroidissement (160) à une température d'au moins 60 °C pendant au moins 1 minute.

5. Dispositif de nettoyage (110) selon l'une quelconque des revendications précédentes, la commande (178) étant conçue pour surveiller une atteinte d'une température de consigne prédéterminée dans le récipient de refroidissement (160), la commande (178) étant en outre conçue pour attendre un laps de temps prédéterminé après l'atteinte de la température de consigne avant de réaliser l'étape c).

6. Dispositif de nettoyage (110) selon l'une quelconque des revendications précédentes, la commande (178) étant conçue pour chauffer le liquide de refroidissement dans le récipient de refroidissement (160) par le fluide de nettoyage chauffé dans la chambre de nettoyage (118) à l'étape de procédé b).

7. Dispositif de nettoyage (110) selon la revendication précédente, un réservoir de nettoyage (134) du dispositif de nettoyage (110) étant rempli de fluide de nettoyage à l'étape de procédé b), le fluide de nettoyage étant chauffé et le fluide de nettoyage chauffé étant mis en circulation dans la chambre de nettoyage (118) en mode de circulation au moyen du dispositif de sollicitation (124), de telle sorte que le fluide de nettoyage chauffé chauffe le récipient de refroidissement (160) et le liquide de refroidissement qui s'y trouve par l'intermédiaire de la surface de refroidissement (158).

8. Dispositif de nettoyage (110) selon l'une quelconque des revendications précédentes, le dispositif de nettoyage (110) présentant en outre au moins une source de gaz comprimé et/ou au moins un raccord de gaz comprimé, la commande (178) étant conçue pour souffler le récipient de refroidissement (160) avec du gaz comprimé après l'étape c).

9. Dispositif de nettoyage (110) selon l'une quelconque des revendications précédentes, le récipient de refroidissement (160) présentant une coque (162), la coque (162) étant placée directement ou par l'intermédiaire d'au moins un joint d'étanchéité sur une paroi (154, 156) de la chambre de nettoyage (118), un espace intérieur (164) du récipient de refroidissement (160) étant formé entre la coque (162) et la paroi (154, 156) de la chambre de nettoyage (118), le liquide de refroidissement dans le récipient de refroidissement (160) étant en contact avec la paroi (154, 156) de la chambre de nettoyage (118).

10. Dispositif de nettoyage (110) selon l'une quelconque des revendications précédentes, le récipient de refroidissement (160) présentant sur au moins une paroi intérieure au moins un revêtement germicide, en particulier un revêtement avec des ions argent.

11. Dispositif de nettoyage (110) selon l'une quelconque des revendications précédentes, le récipient de refroidissement (160) présentant sur au moins une paroi intérieure au moins une microstructure hydrophobe, en particulier une microstructure à effet lotus.

12. Procédé de nettoyage d'un article à nettoyer (112), comprenant les étapes suivantes :
I. la fourniture d'au moins un dispositif de nettoyage (110) selon l'une quelconque des revendications précédentes ;
II. la réalisation d'au moins une étape de régénération dans le dispositif de nettoyage (110), comprenant les étapes partielles suivantes :
a. le remplissage du récipient de refroidissement (160) avec du liquide de refroidissement ;
b. le chauffage du liquide de refroidissement dans le récipient de refroidissement (160) ; et
c. le retrait du liquide de refroidissement du récipient de refroidissement (160).

13. Programme d'ordinateur comprenant des moyens de code de programme, le programme d'ordinateur étant conçu pour, après chargement dans une commande (178) d'un dispositif de nettoyage (110) selon l'une quelconque des revendications précédentes concernant un dispositif de nettoyage (110), amener la commande (178) à réaliser les étapes de procédé II.a.-c. du procédé selon la revendication précédente.
